# EUROPÄISCHE PATENTSCHRIFT

(11) **EP 0 718 193 B1**
(45) Veröffentlichungstag und Bekanntmachung des Hinweises auf die Patenterteilung: **10.06.1998**
(21) Anmeldenummer: 95117920.9
(22) Anmeldetag: 14.11.1995
(51) Int. Cl.: B65B 27/12

(54) **Verfahren zum manuellen Abbinden von Ballen in Abfallpressen und Vorrichtung zur Verfahrensdurchführung**
Method and device for manually tying bales in bale-presses
Procédé pour le liage manuel de balles dans des presses à balles et dispositif pour la mise en oeuvre du procédé

(30) Priorität: 24.12.1994 DE 4446748
(43) Veröffentlichungstag der Anmeldung: 26.06.1996
(73) Patentinhaber: Schwelling, Hermann, 88682 Salem (DE)
(72) Erfinder: Schwelling, Hermann, 88682 Salem (DE)
(74) Vertreter: Fürst, Siegfried

(56) Entgegenhaltungen:
- DE-U- 8 229 214

## Beschreibung

Die Erfindung bezieht sich auf ein Verfahren zum manuellen Abbinden von in Abfallpressen vornehmlich stehender Bauart, d.h. mit vertikal wirkendem Preßstößel, erstellten Ballen aus Kartonagen, Folien u.a. verbrauchten Verpackungs-Materialien sowie auf eine Vorrichtung zur Verfahrensdurchführung.

Den gattungsbildenden Stand der Technik bildet die auf den Anmelder selbst zurückgehende DE-U-82 29 214.0.

Bekannt ist, daß zum manuellen Abbinden der fertig gepreßten Ballen das im Preßschacht bereits an Ballenunter- und -rückseite entlangverlaufende Bindemittel in Form von Draht oder Band mit teils einer Ziehnadel in genügend großer Länge von einer Vorratsrolle an der Pressenrückseite her über die Ballenoberseite nach vorn abgezogen und dort mit dem zuvor an der Ballenunterseite festgelegten Bindemittelende verknotet wird.

Solange hierbei das bekannte, gut biegbare, Flachband verwendet wird, entstehen bei dieser Arbeitsweise keine Probleme, wird jedoch aus irgendwelchen Gründen oder aufgrund bestehender Vorschriften gefordert, als Bindemittel einen entsprechend kräftigen Draht zu verwenden, so tritt hierbei das Problem auf, daß dieser Draht bei der bekannten, eingangs bereits geschilderten Vorgehensweise, beim Ziehvorgang ständig in einer fast um 180° abgewinkelten Schlaufe über das hakenförmig freie Ende der Ziehnadel gleiten müßte; man kann sich leicht vorstellen, welch enormen Kräfte hier von den Bedienungspersonen zu bewältigen wären.

Der vorliegenden Erfindung lag daher vorrangig die Aufgabe zugrunde, einen neuen Weg aufzuzeigen, wie beim manuellen Umreifen der Preßballen mittels Draht unter weitestgehender Beibehaltung des Systems der Bindemittelvorratsrolle an der Pressenrückseite, der für das Ziehen der Bindedrähte erforderliche Kraftaufwand auf ein Minimum reduziert werden kann.

Gelöst wird diese Aufgabe durch die im Patentanspruch 1 angegebenen Verfahrensschritte. Hierfür notwendige bauliche Maßnahmen an der Abfallpresse sind in den nachgeordneten Vorrichtungsansprüchen gekennzeichnet.

Erläutert wird die Erfindung im folgenden zudem anhand einer Zeichnung. Es zeigen hierbei im einzelnen:
- Fig. 1: eine Abfallpresse der hier zur Rede stehenden Art als schematisierte Seitenansicht im Schnitt samt einiger zusätzlicher Teilschnitte,
- Fig. 2: eine Stufe zur Erläuterung des Abbindevorgangs und
- Fig. 3: die Endstufe dazu.

Die in Fig. 1 angedeutete Presse 1 besteht in ihrem Grundaufbau aus dem Gehäusesockel 2, der Rückwand 3, den Seitenwänden 4 sowie dem hier vertikal im Bereich von Einfüll- "E" und Preßschacht "P" wirkenden Preßstößel 5 mit Preßplatte 5a, diese versteifendem Hilfsrahmen 5b sowie den Führungskonsolen 6 mit Gleit-7 und/oder Rollenführungen 8. An der Pressenrückwand 3 ist außen zudem in Höhe des Einfüllschachtes "E" eine Konsole 9 mit Vorratsrolle 10 für den Abbindedraht 11 angeordnet, der in bekannter Weise vor Beginn eines Preßvorganges durch eine Öffnung 12 in der Pressenrückwand 3 hindurch in Nuten 3a eingelegt, bis zum Gehäusesockel 2 heruntergezogen, dort weiterhin durch oben offene Führungskanäle 13 zur Pressenfrontseite "S" verläuft und an der Sockelvorderseite 2a an einem Haken 14 o.ä. festgelegt ist. Der Deutlichkeit der Darstellungen wegen sind in dieser Fig. 1 die frontseitigen Türen von Einfüll- "E" und Preßschacht "P" nicht dargestellt.

Ausgehend von dieser Grundsituation läuft das neue Abbindeverfahren eines hier durch die Dimensionsangaben "H" und "T" dargestellten, fertigen Abfallballens nun nach Öffnen der Türen von Preß- "P" und Einfüllschacht "E" wie folgt ab:

Es erfolgt zunächst das Lösen des Abbindedrahtes 11 von der Verhakungsstelle 14 an der Sockelvorderseite 2a und Herausziehen"Pfeillinie PF₁" einer freien Drahtlänge L von etwas mehr als den Maßen von Ballenhöhe "H" plus Ballentiefe "T". Anschließend hieran gelangt die sog. Ziehnadel 16 zum Einsatz für das Erfassen des an der Pressenrückwand 3 in der Vertikalnut 3a verlaufenden Abbindedrahtes 11' mit dem hakenförmig freien Ende 16b der Ziehnadel 16 und das Hervorziehen "Pfeillinie PF₂" der sich bildenden Bindedrahtschlaufe 11, 11' mit der Ziehnadel 16, 16a durch die Nut 5c der Stößelsohle 5a bis in eine Position "TR" in Fig. 2 vor den fertigen Ballen "B". Das Wesentliche bei diesem neuen Verfahren liegt nun darin, daß bei dem Ziehvorgang keinerlei Bewegung zwischen Bindedraht 11, 11' und freiem Hakenende 16b der Ziehnadel 16 stattfindet, weil die eine Drahtreserve 11 die zuvor unten abgezogene Drahtlänge "L" ist, die hierbei gemäß Pfeillinie "PF₂" auf eine Länge "L₁" = ca. Ballenhöhe "H" zurückgezogen wird, und die zweite Drahtlänge 11' der Ballenbreite "T" aus der Vorratsrolle 10 herausgezogen wird.
Da also keine Reibung zwischen Drahtschlaufe 11, 11' und Ziehnadelhaken 16b stattfindet, ist die am Ziehnadelgriff 16a aufzuwendende Zugkraft "PF₂" auch sehr gering.
Vorrichtungsmäßig unterstützt wird der praktisch reibfreie Ziehvorgang hierbei noch durch folgende bauliche Merkmale an der Presse 1:
a) die Bindedrahteinlaufstelle 12 an der Pressenrückwand 3 sowie die Drahtumlenkstelle 15 im Bereich der Preßplatte bzw. Stößelsohle 5a sind mit großem Radius oder als Umlenkrollen 15 bzw. 17 ausgebildet und
b) die Vertikalnuten 3a in der Pressenrückwand 3 weisen im Bereich oberhalb und unterhalb der Endstellung des Preßstößels 5 bei fertig gepreßtem Ballen "B" (in Fig. 1) Abstandsnocken 18 auf zum Abdrücken des dort verlaufenden Abbindedrahtes 11' von der rückwärtigen Kanal- bzw. Nutwand 3b.

Das letztgenannte Merkmale bewirkt dabei vor allem, daß der Bindedraht 11' stets so weit vom Nutrücken 3b entfernt liegt, daß er mit dem freien Ziehnadelende 16b gut erfaßt werden kann.

Vervollständigt wird letztlich das neue Abbindeverfahren noch durch folgende Arbeitsschritte:

Trennen der Drahtschlaufe 11, 11' in der herangezogenen Position "TR" in Fig. 2 und Hochschwenken "Pfeillinie PF₅" des bodenseitig verbliebenen Reststückes "L₁" und Erstellen der Verknotung "K" der beiden freien Abbindedrahtenden 11, 11' in Fig. 3.

Wichtig ist in jedem Falle dabei noch, daß gemäß der Schnittdarstellung "B-B" zur Fig. 1 die auf der Sockeloberseite 2a liegenden kanalartigen Nuten 13 für die Aufnahme und Führung der bodenseitigen Bereiche 11'' der Abbindedrähte 11 einen trapezförmigen Querschnitt aufweisen und die freien Enden 13a der beiden seitlichen Trapezschenkel oberhalb der Sockeloberseite 2a bis auf einen den Durchtritt der Bindedrähte 11'' gestattenden, engen Spalt "Sp" gegeneinander geneigt verlaufen. Hierdurch wird vor allem neben einer guten Zentrierung der Drähte 11, 11'' beim Abbindevorgang auch erreicht, daß beim Preßvorgang keine Verunreinigungen wie z. B. Preßmaterialien u. dgl. in die Nuten eindringen und dieselben verstopfen können. Sinnvoll ist dazu auch noch eine Ausgestaltung der die Nuten bildenden Blechstege derart, daß beide seitlichen Trapezschenkel 13a gleichlang sind.

Der vorstehend beschriebene erfinderische Grundgedanke kann in entsprechend modifizierter Form natürlich auch bei sog. Abfall-Pressen liegender Bauart, also solchen mit horizontaler Stößelbewegung Anwendung finden.

## Patentansprüche

1. Verfahren zum manuellen Abbinden von in Abfallpressen vornehmlich stehender Bauart, d.h. mit vertikal wirkendem Preßstößel (5), erstellten Ballen (B) aus Kartonagen, Folien o.ä. verbrauchten Verpackungsmaterialien,
- wobei das Abbindemittel (11), insbesondere in Form von Bindedraht, von einer Vorratsrolle (10) an der Pressenrückseite (3) zunächst abgezogen
- und entlang den Innenseiten von Preßraumrückwand (11') und Preßraumboden (13) in den noch leeren Preßraum eingeleitet sowie an der Sockelvorderseite (14) befestigt wird,
- und bei dem nach Fertigstellung eines Ballens und Öffnen der Fronttüren der Presse mittels einer sog. Ziehnadel (16) mit hakenförmigem freien Ende (166) das Abbindemittel durch nach unten offene Nuten (5c) in der Stößelsohle (5a) hindurch von der Preßraumrückwand nach vorn gezogen und mit dem vor Preßbeginn am Sockel festgesetzten freien Bindemittelende verknotet wird,
**gekennzeichnet**
durch folgende, zeitlich vor der Verknotung nacheinander ablaufende Verfahrens- schritte:
I. Lösen des Abbindedrahtes (11) von der Verhakungsstelle (14) an der Sockelvorderseite (2a) und Herausziehen (Pfeillinie PF₁) einer freien Drahtlänge (L) von etwas mehr als den Maßen von Ballenhöhe (H) plus Ballentiefe (T);
II. Erfassen des an der Pressenrückwand (3) in der Vertikalnut (3a) verlaufenden Abbindedrahtes (11') mit dem hakenförmig freien Ende (16b) der Ziehnadel (16);
III. Zurückziehen der herausgezogenen freien Drahtlänge (4) unter gleichzeitigem Abziehen einer Drahtlänge (T) aus der Vorratsrolle (10) mittels der Ziehnadel (16, 16a) durch die Nut (5c) der Stößelsohle (5a) bis in eine Position (TR) vor den fertigen Ballen (B) unter Bildung einer Bindedrahtschlaufe (11, 11') der Länge (H) + (T);
IV. Trennen der Drahtschlaufe (11, 11') in der herausgezogenen Position (TR) und
V. Hochschwenken (Pfeillinie) des bodenseitig verbliebenen Reststückes (L₁) und Erstellen der Verknotung (K) der beiden freien Abbindedrahtenden (11, 11').

2. Abfallpresse zur Durchführung des manuellen Abbindeverfahrens nach dem Patentanspruch 1,
**gekennzeichnet**
durch folgende Merkmale:
a) die Bindedrahteinlaufstelle (12) an der Pressenrückwand (3) sowie die Drahtumlenkstelle (15) im Bereich der Preßplatte bzw. Stößelsohle (5a) sind mit großem Radius oder als Umlenkrollen (15 bzw. 17) ausgebildet; und
b) die Vertikalnuten (3a) in der Pressenrückwand (3) weisen im Bereich oberhalb und unterhalb der Endstellung des Preßstößels (5) bei fertig gepreßtem Ballen (B in Fig. 1) Abstandsnocken (18) auf zum Abdrücken des dort verlaufenden Abbindedrahtes (11') von der rückwärtigen Kanal- bzw. Nutwand (3b).

3. Abfallpresse nach Anspruch 2,
**dadurch gekennzeichnet,**
daß die auf der Sockeloberseite (2a) liegenden kanalartigen Nuten (13) für die Aufnahme und Führung der bodenseitigen Bereiche (11'') der Abbindedrähte (11) einen trapezförmigen Querschnitt aufweisen und die freien Enden (13a) der beiden seitlichen Trapezschenkel oberhalb der Sockeloberseite (2a) bis auf einen den Durchtritt der Bindedrähte (11'') gestattenden, engen Spalt (Sp) gegeneinander geneigt verlaufen.

4. Abfallpresse nach Anspruch 3,
**dadurch gekennzeichnet,**
daß beide seitlichen Trapezschenkel (13a) gleich lang sind.

## Claims

1. Method of manually binding up bales (B), which are produced in waste material presses primarily of standing mode of construction, i.e. with vertically acting press ram (5), of cardboard, foil or similar used packaging materials,
- wherein the binding means (11), particularly in the form of binding wire, is initially drawn from a storage reel at the press rear side (3)
- and introduced along the inner sides of press chamber rear wall (11') and press chamber base (13) into the still empty press chamber as well as fastened to the pedestal base front side (14),
- and in which the binding means, after finishing of a bale and opening of the front doors of the press, is drawn forwardly by means of a so-called broach (16) with hook-shaped free ends (16b) via downwardly open grooves (5c) in the ram heel (5a) through the press chamber rear wall and knotted with the free binding means end fixed at the pedestal base before the pressing start,
characterised by the following method steps elapsing successively in time before the knotting:
I. Detaching of the binding wire (11) from the hooking position (14) at the pedestal base front side (2a) and drawing out (arrow line PF₁) of a free wire length (L) of somewhat more than the size of bale height (H) plus bale depth (T);
II. Gripping the binding wire (11'), which runs at the press rear wall (3) in the vertical groove (3a), by the hook-shaped free end (16b) of the broach (16);
III. Pulling back the drawn-out free wire length (H) whilst simultaneously drawing off a wire length (T) from the storage reel (10) by means of the broach (16, 16a) via the groove (5c) of the ram heel (5a) until in a position (TR) in front of the finished bale (B) whilst forming a binding wire loop (11, 11') of the length (H) + (T);
IV. Separating the wire loop (11, 11') in the drawn-out position (TR) and
V. Swinging up (arrow line) of the remaining residual piece (L₁) at the base side and producing the knot (K) of the two binding wire ends (11, 11').

2. Waste material press for carrying out the manual binding method according to patent claim 1,
characterised by the following features:
a) the binding wire entry location (12) at the press rear wall (3) as well as the wire deflection location (15) in the region of the press plate or ram heel (5a) are formed with large radius or as deflecting rollers (15 or 17); and
b) the vertical grooves (3a) in the press rear wall (3) have, in the region above and below the end setting of the press ram (5) for pressed bales in finished state (B in Fig. 1), spacer dogs (18) for pressing down the binding wire (11'), which extends there, of the rearward channel wall or groove wall (3b).

3. Waste material press according to claim 2, characterised thereby that the channel-shaped grooves (13), which lie on the upper side (2a) of the pedestal base, for the reception and guidance of the base-side regions (11'') of the binding wires (11) have a trapezium-shaped cross-section and the free ends (13a) of the two lateral trapezium arms extend at a mutual inclination above the upper side (2a) of the pedestal base up to a narrow gap (Sp) allowing the passage of the binding wires (11'').

4. Waste material press according to claim 3, characterised thereby that the two lateral trapezium arms (13a) are of equal length.

## Revendications

1. Procédé pour le liage manuel de balles (B) confectionnées, à partir de cartonnages, feuilles ou autres matériaux d'emballage usagés, dans des presses à déchets principalement de type vertical, c'est-à-dire avec un coulisseau de presse (5) agissant verticalement,
- le moyen de liage (11), notamment sous la forme d'un fil métallique de liage, étant d'abord dévidé d'une bobine d'alimentation (10) sur le côté arrière (3) de la presse
- et introduit, le long des côtés intérieurs de la paroi arrière (11') de la chambre de presse et du fond (13) de la chambre de presse, dans la chambre de presse encore vide, et fixé sur le côté avant (14) du socle,
- et selon lequel, après l'achèvement d'une balle et l'ouverture des portes avant de la presse, le moyen de liage est, à l'aide d'une aiguille (16) appelée 〈〈 aiguille tirée 〉〉 et présentant une extrémité libre (16b) en forme de crochet, tiré vers l'avant, depuis la paroi arrière de la chambre de pressage, à travers des rainures (5c) ouvertes vers le bas qui sont pratiquées dans l'embase de coulisseau (5a), et noué avec l'extrémité libre du moyen de liage, fixée sur le socle avant le début du pressage,
**caractérisé** par les étapes suivantes, se déroulant successivement dans le temps avant le nouage :
I. détachement du fil métallique de liage (11) du point d'accrochage (14) sur le côté avant (2a) du socle, et déploiement (ligne fléchée PF₁) d'une longueur libre (L) de fil métallique égale à légèrement plus que la somme de la hauteur de balle (H) et de la profondeur de balle (T) ;
II. saisie, par l'extrémité libre (16b) en forme de crochet de l'aiguille tirée (16), du fil métallique de liage (11') s'étendant dans la rainure verticale (3a) sur la paroi arrière (3) de la presse ;
III. ramenée de la longueur libre déployée (H) de fil métallique, tout en dévidant une longueur (T) de fil métallique de la bobine d'alimentation (10), au moyen de l'aiguille tirée (16, 16a), à travers la rainure (5c) de l'embase de coulisseau (5a) jusque dans une position (TR) devant la balle achevée (B), en formant une boucle (11, 11') de fil métallique de liage de longueur (H + T);
IV. détachement de la boucle (11, 11') de fil métallique dans la position déployée (TR) et
V. pivotement vers le haut (ligne fléchée) du tronçon résiduel (L1) resté côté fond, et réalisation du nouage (K) des deux extrémités libres (11, 11') du fil métallique de liage.

2. Presse à déchets pour la mise en oeuvre du procédé de liage manuel selon la revendication 1, **caractérisée** par les caractéristiques suivantes :
a) le point d'entrée (12) du fil métallique de liage sur la paroi arrière (3) de la presse, ainsi que le point de déviation (15) du fil métallique dans la région de la plaque de presse ou encore de l'embase de coulisseau (5a), sont réalisés avec un grand rayon ou sous la forme de poulies de renvoi (respectivement 15, 17) ; et
b) les rainures verticales (3a) dans la paroi arrière (3) de la presse présentent, dans la région située au-dessus et en dessous de la position finale du coulisseau de presse (5) lorsque le pressage de la balle (B) est achevé, des ergots d'écartement (18) pour repousser le fil métallique de liage (11'), qui s'y étend, de la paroi arrière (3b) du canal ou encore de la rainure.

3. Presse à déchets selon la revendication 2, **caractérisée** en ce que les rainures (13) du genre canaux, situées sur le côté supérieur (2a) du socle et destinées à recevoir et guider les régions côté fond (11'') des fils métalliques de liage (11), présentent une section trapézoïdale, et les extrémités libres (13a) des deux côtés latéraux du trapèze s'étendent en inclinaison l'une vers l'autre au-dessus du côté supérieur (2a) du socle, en laissant une étroite fente (Sp) autorisant le passage des fils métalliques de liage (11'').

4. Presse à déchets selon la revendication 3, **caractérisée** en ce que les deux côtés latéraux (13a) du trapèze sont de même longueur.
